# FASCICULE DE BREVET EUROPEEN

(11) **EP 0 414 611 B1**
(45) Date de publication et mention de la délivrance du brevet: **14.04.1993**
(21) Numéro de dépôt: 90402337.1
(22) Date de dépôt: 22.08.1990
(51) Int. Cl.: E04G 21/12

(54) **Procédé et dispositif pour positionner un vérin de mise en tension d'un câble de précontrainte d'une structure**
Verfahren und Vorrichtung zur Lagstellung von Kabelvorspannpressen für Konstruktionen
Method and arrangement for positioning jacks for prestressing cables in auctures

(30) Priorité: 25.08.1989 FR 8911259
(43) Date de publication de la demande: 27.02.1991
(73) Titulaire: BOUYGUES, F-78061 Saint-Quentin en Yvelines Cedex (FR)
(72) Inventeur: Brisset, Jean-Pierre, F-91140 Villebon-Sur-Yvette (FR)
(74) Mandataire: Martin, Jean-Jacques

(56) Documents cités:
- US-A- 3 333 819
- US-A- 3 588 045

## Description

L'invention concerne le positionnement d'un vérin pour la mise en tension d'un câble de précontrainte.

Le positionnement d'un vérin dans le prolongement d'un câble de précontrainte pour la mise en tension de ce câble est généralement réalisé de façon plus ou moins approximative en déplaçant l'engin de manutention qui porte le vérin et il est long et difficile d'assurer un positionnement correct en raison du poids du vérin (200 à 1000 kg), des difficultés d'accès et de l'orientation de la sortie du câble qui peut être quelconque dans l'espace.

La présente invention vise à résoudre ce problème de positionnement.

Il est connu de fixer une pièce à la structure à précontraindre en sorte que cette pièce soit en vis-à-vis de la position de service du vérin et d'utiliser cette pièce pour porter le vérin (Publications US-A-3588045 et US-A-3333819).

Dans ces solutions connues, le vérin est directement boulonné à ladite pièce, ce qui présente des difficultés et des inconvénients que la présente invention cherche à éviter.

On y parvient selon la présente invention en accrochant à ladite pièce un support manipulable au moyen d'un engin de manutention et en faisant coulisser le vérin sur ce support pour l'amener dans la position de service adéquate.

De préférence, on utilise, comme pièce fixée à la structure, une pièce disposée autour du câble à tendre et, par exemple, on utilise très avantageusement la plaque d'ancrage ou autre corps d'ancrage qui est normalement prévu, de façon connue en soi, pour faciliter une injection de coulis de ciment dans le passage du câble et pour le montage d'un capot sur l'extrémité du câble après mise en tension du câble.

De façon préférée, selon l'invention, le vérin est monté à coulisse sur un support apte à être accroché sur la pièce d'ancrage de façon provisoire par un mouvement de haut en bas.

De préférence, on utilise un support apte à être suspendu à un engin de manutention, par exemple un support apte à être suspendu au crochet d'une potence ou d'un bras de manoeuvre.

Dans une réalisation avantageuse, le support a la forme d'une console qui présente une partie antérieure apte à être appliquée et fixée sur la pièce d'ancrage fixée à la structure et une partie postérieure longitudinale perpendiculaire à la partie antérieure et sous laquelle le vérin est supporté de façon à pouvoir coulisser en direction de la partie antérieure.

On décrira ci-après une réalisation conforme à la présente invention et qui présente encore d'autres particularités faisant également partie de l'invention, en référence aux figures jointes sur lesquelles :
. la figure 1 est une vue schématique d'un dispositif conforme à l'invention ;
. la figure 2 est une vue de face d'une pièce d'ancrage servant au dispositif ;
. la figure 3 est une vue latérale d'une dent de la pièce d'ancrage ;
. la figure 4 est une vue de face d'un secteur à rapporter sur la pièce d'ancrage ;
. la figure 5 est une coupe d'une extrémité du secteur de la figure 4 ;
. la figure 6 est une vue frontale de la partie antérieure d'une console de support du vérin de mise en tension ;
. la figure 7 est une coupe du bord supérieur de la partie antérieure de la console ;
. la figure 8 est une vue longitudinale avec coupe partielle de la console en place sur la pièce d'ancrage ;
. la figure 9 est une coupe schématique par un plan vertical transversal de la partie postérieure de la console, et
. la figure 10 est une vue longitudinale avec coupe partielle de la console en place sur la pièce d'ancrage, le vérin de mise en tension étant en position de service.

Le dispositif représenté sur les figures est destiné à positionner un vérin V pour tendre un câble de précontrainte P sortant d'une structure S en béton à précontraindre (Fig. 1).

De façon en soi connue, une plaque d'ancrage A est noyée dans le béton autour de la sortie du câble P et présente des trous de boulonnage pour recevoir un capot, et on utilise cette pièce d'ancrage comme guide et comme support primaire pour positionner le vérin.

Pour ce faire, on utilise certains des trous de boulonnage pour fixer provisoirement sur la pièce d'ancrage une pièce de retenue apte au montage d'une console ou, en variante, on utilise une pièce d'ancrage venue de fabrication avec une pièce de retenue permanente.

La pièce d'ancrage A, utilisée dans cet exemple, est représentée sur la figure 2 en vue de l'avant et sur la figure 3 en vue latérale. Cette pièce, de forme arquée, est fixée dans le béton de l'ouvrage autour de la sortie du câble de précontrainte, de façon connue en soi. Elle présente des trous 1 pour recevoir des boulons de fixation d'un capot de façon connue en soi.

Selon l'invention, on utilise deux de ces trous 1′, 1˝ pour boulonner sur la pièce d'ancrage un secteur 2 représenté sur la figure 4. Ce secteur forme à ses extrémités des dents 3, 4 que l'on voit en coupe sur la figure 5. Ces dents sont destinées à retenir et fixer une console C à laquelle le vérin de mise en tension est suspendu.

Cette console C est représentée dans son ensemble sur la figure 1 et, plus en détails, sur les figures.

Elle comprend une partie antérieure et une partie postérieure qui, dans cet exemple, sont sensiblement perpendiculaires.

La partie antérieure est une pièce 5 de forme arquée apte à être disposée contre la pièce d'ancrage A, autour de la sortie du câble, et elle présente un bord supérieur conformé avec un rebord 6 (figure 7) apte à être retenu par les dents 3, 4 du secteur 2.

La figure 8 montre la partie antérieure de la console en place sur la pièce d'ancrage.

La partie postérieure de la console est principalement constituée par un rail 7 fixé à la partie antérieure par un coude approprié 8 de structure en soi quelconque.

Ce rail est par exemple un profilé en forme de I dont le sommet est muni d'un anneau 9 permettant d'accrocher la console au crochet 10 d'un portique 11 de grue ou autre engin de manutention (figure 1). La branche inférieure du rail constitue un chemin de roulement pour les galets 12 d'un chariot 13 auquel est fixé le vérin V de mise en tension, et un vérin 14 commande le déplacement du chariot le long du rail (figures 1, 8, 9). La structure du chariot est quelconque. Dans l'exemple représenté, ce chariot comporte un fourreau 15 dans lequel le vérin V de mise en tension est monté. Des moyens peuvent être prévus pour régler la position du vérin par rapport au chariot et/ou du chariot par rapport au rail, de façon à centrer le vérin par rapport au câble à tendre.

La figure 10 montre le vérin de mise en tension en position de service sur le câble.

Pour positionner le vérin de mise en tension, on suspend la console équipée dudit vérin à un engin de manutention qui permet d'approcher la console de la pièce d'ancrage jusqu'à accrocher la partie antérieure de la console, par un mouvement de haut en bas, sur la pièce d'ancrage. On peut ensuite déplacer le vérin sur la console en direction du câble pour saisir le câble et le tirer. Des opérations inverses permettent de retirer le vérin.

## Revendications

1. Procédé pour positionner un vérin (V) de mise en tension d'un câble (P) de précontrainte d'une structure (S), dans lequel on fixe une pièce (A) à la structure à précontraindre, en vis-à-vis de la position de service du vérin, on accroche à ladite pièce un support (C) manipulable au moyen d'un engin de manipulation (11), on utilise ce support (C) pour porter le vérin (V) et on fait coulisser le vérin (V) sur ledit support (C) pour l'amener dans la position de service adéquate.

2. Procédé selon la revendication 1, caractérisé en ce qu'on utilise, comme pièce fixée à la structure, une pièce (A) disposée autour du câble (P) à tendre.

3. Procédé selon la revendication 2, caractérisé en ce qu'on utilise comme pièce (A) fixée à la structure, la plaque ou autre corps d'ancrage normalement prévu pour monter un capot sur l'extrémité du câble (P) après mise en tension du câble.

4. Procédé selon l'une des revendications 1 à 3, caractérisé en ce qu'on utilise comme support une console (C) apte à être accrochée sur ladite pièce (A) par un mouvement de haut en bas.

5. Procédé selon la revendication 4, caractérisé en ce qu'on utilise une console (C) apte à être suspendue à l'engin de manutention (11).

6. Dispositif pour la mise en oeuvre du procédé selon la revendication 1, ce dispositif comportant un support primaire (A) fixé à la structure (S), caractérisé en ce qu'il comporte un support secondaire (C) manipulable au moyen d'un engin de manutention (11), ces deux supports comportant des moyens (2-6) coopérant pour l'accrochage du support secondaire sur le support primaire, et le support secondaire comportant des moyens pour porter à coulisse le vérin de mise en tension (V).

7. Dispositif selon la revendication 6, caractérisé en ce que ledit support primaire (A) est une pièce ancrée à la structure autour du câble de précontrainte (P).

8. Dispositif selon la revendication 6 ou 7, caractérisé en ce qu'il comporte des dents (3,4) rapportées sur le support primaire ou venues de fabrication avec lui pour retenir le support secondaire (C).

9. Dispositif selon la revendication 8, caractérisé en ce que lesdites dents (3, 4) sont portées par une pièce arquée (2) boulonnée sur le support primaire.

10. Dispositif selon l'une des revendications 6 à 9, caractérisé en ce que ledit support secondaire est une console (C).

11. Dispositif selon la revendication 10, caractérisé en ce que ladite console (C) comprend une partie antérieure (5) accrochée audit support primaire.

12. Dispositif selon la revendication 11, caractérisé en ce que ladite partie antérieure (5) est une pièce de forme arquée disposée autour du câble (P).

13. Dispositif selon la revendication 8 ou 9 et la revendication 11 ou 12, caractérisé en ce que ladite partie antérieure (5) présente un rebord (6) apte à être retenu par lesdites dents.

14. Dispositif selon l'une des revendications 10 à 13, caractérisé en ce que la console (C) comporte une partie postérieure longitudinale (7) le long de laquelle peut se déplacer un chariot (13) qui porte le vérin (V) de mise en tension.

15. Dispositif selon la revendication 14, caractérisé en ce que ladite partie postérieure comprend un rail (7) qui constitue un chemin de roulement pour ledit chariot (13).

16. Dispositif selon la revendication 14 ou 15, caractérisé en ce que ladite partie postérieure (7) est sensiblement perpendiculaire à la partie antérieure (5) de la console.

17. Dispositif selon l'une des revendications 14 à 16, caractérisé en ce que ladite console porte également un vérin (14) qui commande le déplacement dudit chariot (13).

18. Dispositif selon l'une des revendications 10 à 17, caractérisé en ce que ladite console comporte un moyen de suspension (9) permettant de la suspendre à un engin de manutention.

19. Dispositif selon la revendication 18, caractérisé en ce que ledit moyen de suspension (9) est fixé à ladite partie postérieure de la console.

20. Dispositif selon la revendication 19, caractérisé en ce que ledit moyen de suspension (9) est un anneau.

## Patentansprüche

1. Verfahren zum Positionieren einer Winde (V) zum Spannen eines Vorspannungskabels (P) einer Konstruktion (S), bei dem man
- ein Teil (A) an der Konstruktion zum Vorspannen der Betriebsstellung der Winde gegenüberliegend anbringt,
- an diesem Teil einen Träger (C) befestigt, der mittels einer Bedieneinrichtung (11) handhabbar ist,
- diesen Träger (C) zum Tragen der Winde benutzt und
- die Winde (V) auf dem Träger (C) verfahrbar macht, um sie in die geeignete Betriebsstellung heranzuführen.

2. Verfahren nach Anspruch 1, dadurch gekennzeichnet, daß man als an der Konstruktion angebrachtes Teil ein um das Spannkabel (P) herum angeordnetes Teil (A) verwendet.

3. Verfahren nach Anspruch 2, dadurch gekennzeichnet, daß man als an der Konstruktion angebrachtes Teil (A) die Platte oder einen anderen Verankerungskörper verwendet, welcher normalerweise zum Montieren einer Kappe auf das Ende des Kabels (P) nach dem Spannen des Kabels vorgesehen ist.

4. Verfahren nach einem der Ansprüche 1 bis 3, dadurch gekennzeichnet, daß man als Träger eine Konsole (C) verwendet, die dazu geeignet ist, an das Teil (A) durch eine Bewegung von oben nach unten angekuppelt zu werden.

5. Verfahren nach Anspruch 4, dadurch gekennzeichnet, daß man eine Konsole (C) verwendet, die dafür geeignet ist, an der Transporteinrichtung (11) aufgehängt zu sein.

6. Vorrichtung zur Durchführung des Verfahrens nach 1, wobei die Vorrichtung einen ersten, an der Konstruktion (S) angebrachten Träger (A) besitzt, dadurch gekennzeichnet, daß sie einen zweiten Träger (C) aufweist, der mittels einer Transporteinrichtung (11) bedienbar ist, wobei die beiden Träger Mittel (2-6) umfassen, die zum Ankuppeln des zweiten Trägers am ersten Träger zusammenwirken, und wobei der zweite Träger Mittel zum verfahrbaren Tragen der Spannwinde (V) beinhaltet.

7. Vorrichtung nach Anspruch 6, dadurch gekennzeichnet, daß der erste Träger (A) ein an der Konstruktion um das Vorspannungskabel (P) herum verankertes Teil ist.

8. Vorrichtung nach Anspruch 6 oder 7, dadurch gekennzeichnet, daß sie Zähne (3, 4) aufweist, die an den ersten Träger angebaut oder mit diesem gefertigt sind, um den zweiten Träger (C) zu halten.

9. Vorrichtung nach Anspruch 8, dadurch gekennzeichnet, daß die Zähne (3, 4) von einem bogenförmigen, an den ersten Träger angeschraubten Teil (2) getragen werden.

10. Vorrichtung nach einem der Ansprüche 6 bis 9, dadurch gekennzeichnet, daß der zweite Träger eine Konsole (C) ist.

11. Vorrichtung nach Anspruch 10, dadurch gekennzeichnet, daß die Konsole (C) einen vorderen, an den ersten Träger angekuppelten Abschnitt (5) aufweist.

12. Vorrichtung nach Anspruch 11, dadurch gekennzeichnet, daß der vordere Abschnitt (5) ein bogenförmiges, um das Kabel (P) herum angeordnetes Teil ist.

13. Vorrichtung nach Anspruch 8 oder 9 und Anspruch 11 oder 12, dadurch gekennzeichnet, daß der vordere Abschnitt (5) einen umgreifenden Rand (6) aufweist, der dafür geeignet ist, durch die Zähne gehalten zu werden.

14. Vorrichtung nach einem der Ansprüche 10 bis 13, dadurch gekennzeichnet, daß die Konsole (C) einen hinteren, longitudinalen Abschnitt (7) aufweist, entlang dem sich eine Laufkatze (13) verschieben kann, die die Spannwinde (V) trägt.

15. Vorrichtung nach Anspruch 14, dadurch gekennzeichnet, daß der hintere Abschnitt eine Schiene (7) aufweist, die eine Rollbahn für die Laufkatze (13) bildet.

16. Vorrichtung nach Anspruch 14 oder 15, dadurch gekennzeichnet, daß der hintere Abschnitt (7) im wesentlichen senkrecht zum vorderen Abschnitt (5) der Konsole verläuft.

17. Verfahren nach einem der Ansprüche 14 bis 16, dadurch gekennzeichnet, daß die Konsole außerdem einen Zylinder (14) trägt, der die Verschiebung der Laufkatze (13) steuert.

18. Vorrichtung nach einem der Ansprüche 10 bis 17, dadurch gekennzeichnet, daß die Konsole ein Aufhängungsorgan (9) aufweist, das es gestattet, sie an einer Transporteinrichtung aufzuhängen.

19. Vorrichtung nach Anspruch 18, dadurch gekennzeichnet, daß das Aufhängungsorgan (9) am hinteren Abschnitt der Konsole angebracht ist.

20. Vorrichtung nach Anspruch 19, dadurch gekennzeichnet, daß das Aufhängungsorgan (9) ein Ring ist.

## Claims

1. Method for positioning a jack (V) for tensioning a cable (P) for prestressing a structure (S), in which:
- a piece (A) is fixed to the structure to be prestressed, opposite the operating position of the jack,
- a support (C), which can be manipulated by means of a manipulating appliance (11), is hooked onto the said piece,
- this support (C) is used to carry the jack (V), and
- the jack (V) is caused to slide on the said support (C) in order to bring it into the appropriate operating position.

2. Method according to Claim 1, characterised in that a piece (A) disposed around the cable (P) to be tensioned is used as the piece fixed to the structure.

3. Method according to Claim 2, characterised in that the plate or other anchoring body normally provided for mounting a cap on the end of the cable (P) after tensioning of the cable is used as the piece (A) fixed to the structure.

4. Method according to one of Claims 1 to 3, characterised in that a bracket (C) suitable for being hooked onto the said piece (A) by a downward movement is used as the support.

5. Method according to Claim 4, characterised in that a bracket (C) suitable for being suspended from the handling appliance (11) is used.

6. Device for implementing the method according to Claim 1, this device including a primary support (A) fixed to the structure (S), characterised in that it includes a secondary support (C) which can be manipulated by means of a handling appliance (11), these two supports having means (2-6) interacting for hooking the secondary support onto the primary support, and the secondary support having means for slidably carrying the tensioning jack (V).

7. Device according to Claim 6, characterised in that the said primary support (A) is a piece anchored to the structure around the prestressing cable (P).

8. Device according to Claim 6 or 7, characterised in that it includes teeth (3, 4) attached to the primary support or manufactured in one piece with it for holding the secondary support (C).

9. Device according to Claim 8, characterised in that the said teeth (3, 4) are carried by a curved piece (2) bolted onto the primary support.

10. Device according to one of Claims 6 to 9, characterised in that the said secondary support is a bracket (C).

11. Device according to Claim 10, characterised in that the said bracket (c) comprises a front part (5) hooked onto the said primary support.

12. Device according to Claim 11, characterised in that the said front part (5) is a piece with a curved shape disposed around the cable (P).

13. Device according to Claim 8 or 9 and Claim 11 or 12, characterised in that the said front part (5) has a shoulder (6) suitable for being held by the said teeth.

14. Device according to one of Claims 10 to 13, characterised in that the bracket (C) has a longitudinal rear part (7) along which a carriage (13), which carries the tensioning jack (V), is able to move.

15. Device according to Claim 14, characterised in that the said rear part comprises a rail (7) which constitutes a track for the said carriage (13).

16. Device according to Claim 14 or 15, characterised in that the said rear part (7) is substantially at right angles to the front part (5) of the bracket.

17. Device according to one of Claims 14 to 16, characterised in that the said bracket also carries a jack (14) which controls the movement of the said carriage (13).

18. Device according to one of Claims 10 to 17, characterised in that the said bracket has a suspension means (9) enabling it to be suspended from a handling appliance.

19. Device according to Claim 18, characterised in that the said suspension means (9) is fixed to the said rear part of the bracket.

20. Device according to Claim 19, characterised in that the said suspension means (9) is a ring.
